# EUROPÄISCHE PATENTSCHRIFT

(11) **EP 3 292 247 B1**
(45) Veröffentlichungstag und Bekanntmachung des Hinweises auf die Patenterteilung: **06.11.2019**
(21) Anmeldenummer: 15708261.1
(22) Anmeldetag: 18.01.2015
(51) Int. Cl.: E01C 23/09

(54) **FRÄSMASCHINE FÜR FAHRBAHNDECKEN BZW. STRASSENBELÄGE**
MILLING MACHINE FOR ROAD SURFACES OR PAVEMENTS
FRAISEUSE POUR REVÊTEMENTS ROUTIERS OU TAPIS ROUTIERS

(43) Veröffentlichungstag der Anmeldung: 14.03.2018
(73) Patentinhaber: AQUATEC IQ Technologie GmbH, 9500 Villach (AT)
(72) Erfinder: TARMANN, Jürgen, 9856 Fürnitz (AT)
(74) Vertreter: Reb, Carina
(86) Internationale Anmeldenummer: PCT/IB2015/000037
(87) Internationale Veröffentlichungsnummer: WO 2016/113583

(56) Entgegenhaltungen:
- WO-A1-2010/008351
- DE-A1-102010 027 328
- DE-U1- 29 922 773
- US-A1- 2006 198 703

## Beschreibung

Die vorliegende Erfindung betrifft eine Fräsmaschine für das flächige oder streifenförmige Abfräsen oder Rillieren von Asphalt-, Beton- oder sonstigen Deckschichten bzw. Fahrbahndecken, beispielsweise von Autobahnen, Straßen und sonstigen Fahr- oder Rollbahnen, aber auch von Start- und Landebahnen bzw. Pisten oder aber auch von Industrieböden oder sonstigen großflächigen Böden oder Belägen.

Die vorliegende Erfindung betrifft des Weiteren die Gattung der sogenannten Feinfräsen, d.h. Fräsen, mit denen nicht die ganze Asphaltschicht ausgetauscht, sondern nur eine Oberschicht davon abgefräst wird und nach dem Arbeitsschritt sofort befahren werden kann. Eine erfindungsgemäße Fräsmaschine kann als vertikale Feinfräsmaschine, also mit vertikal fräsenden Meißeltellern oder aber auch als Feinfräsmaschine mit Fräswalzen ausgestaltet sein. Des Weiteren kann sie eine Kaltfräse oder auch eine Warmfräse sein, auch wenn die Letzteren zwar materialschonender für das oder die Werkzeuge sind, aber von der Energiebilanz ökologisch bedenklich.

Das Abfräsen oder auch nur Rillieren solcher Deckschichten oder Beläge erfolgt einerseits, um Aufwerfungen abzutragen, die sich beispielsweise durch Längs-Spurrillen oder Fahrrinnen oder aber auch durch das Bremsen auf Gefällsstrecken bilden.

Im Allgemeinen jedoch erfolgt das Abfräsen oder Rillieren, um einen (wieder) planen Belag zu erzeugen, oder aber auch, um die Rauheit der Oberfläche zu erhöhen und die Aufnahme, Ableitung und Abtrocknung von oberflächlichem Wasser zu verbessern. Wannenförmige Vertiefungen in der Fahrbahndecke oder aber auch großflächigere senkenförmige Vertiefungen im Verlauf der Fahrbahndecke, in denen das Wasser stehen kann, sind unter dem Aspekt des Aquaplanings und überfrierender Nässe ein großer Risikofaktor für die Qualität und Sicherheit einer Autobahn oder Straße. Auch die Lebensdauer einer Fahrbahndecke hängt wesentlich davon ab, wie oft und häufig Wasser in ihre Löcher oder Poren eindringen und hier gefrieren und sich dabei ausdehnen kann.

Ebenfalls sicherheitskritisch, als sogenannte abflussschwache Zonen, sind die sogenannten Verbindungsbereiche von Autobahnen. Mit Verbindungsbereichen sind bei Autobahnen diejenigen Bereiche gemeint, in denen eine straßenbaulich beabsichtigte und auch vorgeschriebene Querneigung der Fahrbahn in eine entgegengesetzte Querneigung wechselt. Diese Verbindungsbereiche werden derzeit in einem Forschungsvorhaben des Lehrstuhls für Gestaltung von Straßenverkehrsanlagen an der TU Dresden unter der Leitung von Universitätsprofessor Dr.-Ing. Christian Lippold untersucht. Die straßenbaulich vorgeschriebene Mindestquerneigung, sei es in Form von Einseitneigung oder in Form von Dachformneigung, beträgt 2,5 %.

Weiterhin sicherheitskritisch sind Boden- oder Fahrbahnstreifen-Markierungen, die zu dickschichtig aufgetragen werden. Sie können den Abfluss von oberflächlichem Wasser behindern.

In der am 19.01.2012 offengelegten DE 10 2010 027 328 A1 der Anmelderin Roekens GmbH aus Rheine, Deutschland, wird eine sogenannte Fluidfräse, genauer gesagt eine Hochdruck-Wasserfräse oder aber auch ein Sandstrahlgerät eingesetzt, um Beton aufzurauen. Hierfür sind Düsenpaare fix an der Unterseite eines selbst- oder fremdangetriebenen Fahrzeugs vorgesehen, die eine gleichmäßige Aufrauung ohne Rillenbildung einer Beton-Fahrbahn gewährleisten sollen. Die beschriebene Fräsvorrichtung ist nur für Beton geeignet und hat den grossen Nachteil, dass die Fahrbahn ihre Unebenheiten oder Aufwerfungen beibehält. Berge und Täler der Fahrbahnoberfläche werden gleichermaßen abgefräst und es ist nicht möglich, beispielsweise nur die Berge auf das Höhenniveau der Täler abzufräsen. Der Anwendungszweck der beschriebenen Fräsvorrichtung bleibt somit im Wesentlichen auch auf das Aufrauen frisch gegossener, planer Beton-Fahrbahnen beschränkt.

Eine andere Anwendung besteht im Fräsen von mehreren, parallel angeordneten Frässtreifen bzw. Rillen, die vorzugsweise schräg zur Fahrtrichtung verlaufen. Solche Frässtreifen bzw. Rillen sind in dem am 29.06.2000 bekanntgemachten Deutschen Gebrauchsmuster DE 299 22 773 U1 der Anmelderin Blastrak-Morava, spol.s.r.o. aus Brno/Brünn, Tschechien beschrieben, mit einer Rillentiefe von 1 bis 10 mm, einer Rillenbreite von 5 bis 300 mm und einem Abstand zwischen den Rillen von 10 bis 200 mm.

Ähnliche Frässtreifen bzw. Rillen sind in der am 21.01.2010 veröffentlichten WO 2010/008351 A1 der Anmelderin Asfalteks D.O.O. aus Ljubljana/Laibach, Slowenien beschrieben. Diese parallelen, schräg zur Fahrtrichtung angeordneten Frässtreifen sind an einigen Passagen bzw. Stellen vor allem auf slowenischen und kroatischen Autobahnen zu sehen und bringen eine durch Studien und Zählungen belegte signifikante Verbesserung der Sicherheit der Autobahnen, insbesondere an solchen Stellen, die aquaplaning- und überfriergefährdet sind. Die Frästiefe der Streifen beträgt ca. 5 mm und ist beim Drüberfahren kaum hör- oder spürbar.

Die Herstellung dieser parallelen und zur Fahrtrichtung schräg verlaufenden Frässtreifen erfolgt mittels Einzelfräsen für jeden einzelnen Frässtreifen. Hierfür müssen diese Einzelfräsen von einem Arbeiter parallel zu einem bereits gefrästen Streifen geführt bzw. geschoben werden. Dieses ist arbeits- und zeitintensiv. Weiterhin nachteilig an solchen Einzelfräsen ist, dass sie keine Messvorrichtung aufweisen, um diejenigen Stellen zu ermitteln, an denen die Anbringung der Frässtreifen indiziert ist. Man muss sich somit bei der Auswahl der Stellen wohl auf Unfallstatistiken zu bereits erfolgten Unfällen verlassen, anstatt sie von vornherein zu vermeiden.

Die Schwamborn Gerätebau GmbH aus Wangen, Deutschland stellt Fräsmaschinen her, beispielsweise die OMF 250, die BEF 320VX sowie die BEF 320EX, die von einem einzelnen Arbeiter geführt bzw. geschoben werden und mittels eines einzelnen Fräskopfes einzelne Streifen abfräsen können. Nachteilig bei dieser Form von Fräsmaschinen ist, dass unter hohem Arbeitszeitaufwand nur stückweise zu einem Ergebnis gelangt werden kann, dessen Präzision darüber hinaus stark von dem Auge des führenden bzw. schiebenden Arbeiters abhängig ist.

Die US-Veröffentlichungsschrift US 2006/0198703 A1 offenbart eine Fräsmaschine, an deren Unterseite mittels Aktuatoren eine erste Bank nach links und eine zweite Bank nach rechts über die Fräsmaschinenbreite hinaus verschiebbar ist. An diesen Bänken sind jeweils zehn Stirnfräsräder fix in einer Reihe und in einem fixen Abstand zueinander angeordnet. Benachbarte Stirnfräsräder sind gekoppelt und laufen gegenläufig. Ein flächiges Abfräsen der Straßenoberfläche wird erreicht, indem die beiden Bänke jeweils eine kurze seitliche Hin-und-Her-Bewegung beschreiben, bei gleichzeitiger Vor- oder Rückwärtsbewegung der gesamten Fräsmaschine. Die zwanzig Stirnfräsräder beschreiben somit einen" Teppich" von zwanzig parallelen Zickzackbewegungen.

Die Aufgabe der vorliegenden Erfindung ist, unter Vermeidung der oben aufgezeigten Nachteile eine universelle Fräsmaschine für alle beschriebenen Anwendungen zu stellen, die kostengünstiger ist und generell in ihren Eigenschaften und ihrer Anwendung optimiert ist.

Die Lösung der Aufgabe geschieht durch eine Fräsmaschine gemäß Anspruch 1.

Eine erfindungsgemäße Fräsmaschine ist vorzugsweise selbstfahrend, kann jedoch auch eine gezogene oder geschobene Anhängevorrichtung sein.

Die bevorzugt selbstfahrende Ausgestaltungsvariante ist vorzugsweise LKW-ähnlich aufgebaut und weist weiterhin vorzugsweise einen gesteuerten und auf konstanten Vorschub einstellbaren Kriechgang auf. Dieser Kriechgang erfüllt einerseits die Funktion eines konstanten Fräsvorschubs, beispielsweise beim Fräsen der Diagonalrillen, aber auch gleichzeitig die Funktion einer Bremse gegen das Antriebsmoment, das durch die fräsenden Fräsköpfe resultiert. Der Kriechgang ist vorzugsweise realisiert, indem das normale Fahrgetriebe der Fräsmaschine eine Reduktionsstufe umfasst und weiterhin vorzugsweise auf alle Räder der Fräsmaschine wirkt. Des Weiteren ist diese Reduktions-Getriebestufe vorzugsweise auch beim Rückwärtsgang einlegbar.

Es ist des Weiteren optional, aber bevorzugt, dass eine erfindungsgemäße Fräsmaschine keine Überbreite aufweist und darüber hinaus mit normaler LKW-Fahrgeschwindigkeit unabhängig von einem Einsatzort zu einem anderen fahren kann. Hierfür ist es erfindungsgemäß vorgesehen, die Fräsköpfe an in Querschienen laufenden Trägerschlitten anzuordnen, die - ebenfalls einzeln ansteuerbar - über die Fräsmaschinen- oder Fahrzeugbreite hinaus ausfahrbar sind. Hierbei verbleibt ein Großteil des Trägerschlittens geführt in der Querschiene, sodass beispielsweise bei einer gemäß EG-Richtlinie 96/53/EG maximal 2,55 m betragenden LKW-Breite und einer maximalen Autobahn-Fahrbahnbreite von 3,75 m die Trägerschlitten auf beiden Seiten der Fräsmaschine jeweils mindestens ca. 0,6 m teleskopartig ausfahren können. Auf diese Weise ist erfindungsgemäß gewährleistet, dass einerseits ohne Sonderbewilligungen von einem Arbeits- bzw. Einsatzort zum anderen gefahren werden kann, andererseits aber auch eine komplette Fahrbahnbreite abgefräst werden kann.

Eine optionale und einfachere Ausgestaltungsvariante einer erfindungsgemäßen Fräsmaschine kommt ohne Kriechgang aus, ist dann aber allerdings auch auf das Fräsen von Frässtreifen bzw. Rillen in einem einzigen, vorgegebenen Winkel beschränkt. Bei dieser Ausgestaltungsvariante sind die Querschienen eben nicht exakt quer bzw. senkrecht zur Fahrtrichtung angeordnet, sondern als Diagonalschienen in einem Winkel von beispielsweise 45 Grad. Wenn nun die parallelen Diagonalfrässtreifen gefräst werden sollen, so braucht die Fräsmaschine nur gebremst oder blockiert zu stehen und die Fräsköpfe werden in den Diagonalschienen angetrieben.

Die letztere Ausgestaltungsvariante einer erfindungsgemäßen Fräsmaschine mit Diagonalschienen ist vorzugsweise für das blockierte Stehen mit bevorzugt hydraulischen oder aber auch rein mechanischen Stützen auf dem Fahrbahnbelag fixierbar. Diese Fixiervorrichtung umfasst weiterhin vorzugsweise eine Nivelliervorrichtung mit Wegesensoren für das Herausfahren der Stützen und weiterhin vorzugsweise umfasst diese Nivelliervorrichtung auch Libellen oder Sensoren zum Erfassen der exakt waagerechten Ausrichtung der Fräsmaschine. Auf diese Weise ist es einerseits möglich, die Fräsmaschine fixiert exakt nach der Querneigung des jeweiligen Autobahnstückes auszurichten. Andererseits ist es möglich, das jeweilige Autobahnstück, auf dem die Fräsmaschine gerade steht - oder auch gerade entlangfährt - hinsichtlich seiner Querneigung einzumessen. Wenn die Messung ergibt, dass ein Autobahnstück eine gute Querneigung aufweist, so kann das Fräsen von konstant tiefen Frässtreifen bzw. Rillen ausreichen. Wenn die Messung jedoch ergibt, dass sich das Autobahnstück exakt "im Wasser" befindet, also exakt waagerecht ist, so kann mit den weiterhin vorzugsweise in Z-Richtung bzw. Arbeitstiefe steuerbaren Fräsköpfen ein Frässtreifen bzw. Rille gefräst werden, deren Tiefe zunimmt bzw. selber eine Querneigung bzw. ein Gefälle aufweist, die bzw. das in einem Bereich von etwa 0,5 bis 5,0 % liegt und vorzugsweise 2,5 % beträgt.

Die Ausgestaltungsvariante einer erfindungsgemäßen Fräsmaschine, die senkrecht zur Fahrtrichtung angeordnete Querschienen aufweist, ist vorzugsweise mit einer Stabilisiervorrichtung ausgestattet, die Stützräder umfasst. Diese Stützräder sind ebenfalls mechanisch oder bevorzugt hydraulisch auf den Fahrbahnbelag ausfahrbar und können während des Bearbeitens der Fahrbahndecke mitlaufen. Ein so und vorzugsweise mindestens vier Einzelstützräder umfassendes Stützradsystem ist weiterhin vorzugsweise ebenfalls mit der oben beschriebenen Nivelliervorrichtung kombiniert.

Bei einer optionalen Ausgestaltungsvariante einer erfindungsgemäßen Fräsmaschine kann das Fahrwerk, d.h. die Federung, die Stoßdämpfer und eventuell auch die Stabilisatoren in eine stabile, wankfreie Arbeitsposition umgeschaltet werden. Weiterhin kann es vorgesehen sein, auch den Luftdruck der Reifen kurzzeitig zu erhöhen, für die Dauer des Fräsvorgangs. Auf diese Weise, oder durch die Stützräder oder durch die Stützen oder durch eine Kombination aller wird erreicht, dass die Fräsmaschine während des Fräsens möglichst wenig wankt oder schwingt und so das Fräsen der Frässtreifen bzw. Rillen auch präzise genug erfolgt.

Der bevorzugt LKW-förmige Aufbau einer erfindungsgemäßen Fräsmaschine umfasst weiterhin vorzugsweise einen Tank für Wasser oder vorzugsweise biologisch abbaubares Kühlschmiermittel und eine Kühl- und Schmieranlage sowie eine Sauganlage, mittels derer der Frässchlamm in einem Behälter aufgefangen und gesammelt wird.

An den einzelnen Fräsköpfen können mindestens je eine Spritz- und eine Saugdüse angeordnet sein, weiterhin vorzugsweise so, dass die Spritzdüse in Fräsrichtung vor dem Fräskopf und die Saugdüse dahinter angeordnet sind. Darüber hinaus können die Fräsköpfe von einem Schutzparavent umgeben sein.

Eine bevorzugte, weil kostengünstigere Sauganlage einer erfindungsgemäßen Fräsmaschine umfasst einen einzigen Saugkanal, der vorzugsweise ebenfalls quer an der Fräsmaschinen-Unterseite angeordnet ist und weiterhin vorzugsweise ebenfalls auf die mit den Trägerschlitten ausfahrbare Arbeitsbreite der Fräsmaschine teleskopisch ausfahrbar ist. Dieser Saugkanal kann zusätzlich von einer oder mehreren Rollenbürsten flankiert sein.

Die erfindungsgemäßen Einzelantriebe pro Fräskopf können durch einzelne Elektro- oder Servomotoren erfolgen. Hierbei kann ein erster Elektro- oder Servomotor für den Rotationsantrieb des Fräskopfes vorgesehen sein und ein zweiter Elektro- oder Servomotor für die Vorschubbewegung, die sich bei einer erfindungsgemäßen Fräsmaschine mit senkrecht zur Fahrtrichtung verlaufenden Querschienen aus der Vektorensumme Schienenantriebsrichtung plus Fräsmaschinenantriebsrichtung ergibt. Bei einer erfindungsgemäßen Fräsmaschine mit Diagonalschienen entspricht die Vorschubbewegung der Fräsköpfe nur der Schienenantriebsrichtung.

Des Weiteren können die erfindungsgemäßen Einzelantriebe pro Fräskopf auch durch hydraulische Ölpumpenmotoren realisiert sein.

Eine rein mechanisch aufgebaute Ausgestaltungsvariante einer erfindungsgemäßen Fräsmaschine hingegen umfasst eine Hauptantriebswelle, die optional, aber vorzugsweise mittels zweier Kardangelenke in dem Bereich oberhalb der Fräskopf-Anordnungen angehoben ist.

Die Hauptantriebswelle ist in der Regel längs in der Fräsmaschine angeordnet und von ihr wird beispielsweise mittels eines Kegelrad-Differenzialgetriebes eine Nebenantriebswelle 90-grädig abgezweigt, für jeden einzelnen Fräsantrieb eine. Weiterhin in der Regel ist die Hauptantriebswelle mittig in der Fräsmaschine angeordnet, sodass es des Weiteren bevorzugt ist, zwei Nebenantriebswellen beidseitig der Hauptantriebswelle symmetrisch 90-grädig abzuzweigen. Allerdings ist es dann erforderlich, mittels eines weiteren, erneut beispielhaften Differenzialgetriebes die Rotationsrichtungen der jeweils beiden Nebenantriebswellen zu synchronisieren bzw. hinsichtlich ihrer Drehung in Übereinstimmung zu bringen. An den außenliegenden Enden der Nebenantriebswellen sind vorzugsweise jeweils Stirnradgetriebe angeordnet, die wiederum eine über die Gesamtbreite der Fräsmaschine frei durchgehende Fräsantriebswelle antreiben. Auf dieser letzteren ist ein Antriebsgehäuse mit einem Kegelradgetriebe und dem Fräskopf angeordnet. Drehungen der Hauptantriebswelle, in die eine oder andere Drehrichtung und mit entsprechender Drehzahl, bewirken so in Drehrichtung und Drehzahl entsprechende Drehungen des Fräskopfes.

Für die erforderliche Vorschubbewegung des Fräskopfes innerhalb der Querschiene oder auf dem Trägerschlitten und gleichzeitig auf der antreibenden Fräsantriebswelle sorgt ein Servomotor oder aber auch ein Zahnstangengetriebe, mit einem Stirnzahnrad, das in einer parallel zu der Fräsantriebswelle angeordneten Zahnstange eingreift. Statt eines Zahnstangengetriebes kann optional auch ein Schneckengetriebe auf einer Gewindespindel montiert sein.

Eine weiterhin bevorzugte Ausgestaltungsvariante des elektrischen Einzelantriebs oder aber auch des hydraulischen Einzelantriebs sieht Radnabenmotoren vor, die vorzugsweise möglichst einfach auswechselbar ausgelegt sind.

Selbstverständlich ist es auch möglich, die drei unterschiedlichen Antriebsarten für die Rotationsbewegung des Fräskopfes und aber auch für die Vorschubbewegung miteinander zu kombinieren. Eine erfindungsgemäße Vorschubbewegung eines jeweiligen Fräskopfes setzt sich aus einer translatorischen Bewegung des Fräskopfes innerhalb des Trägerschlittens und einer translatorischen Bewegung des Trägerschlittens innerhalb der Querschiene zusammen. Und, sofern es sich um die Ausgestaltungsvariante einer erfindungsgemäßen Fräsmaschine mit senkrecht zur Fahrtrichtung angeordneten Querschienen handelt, zusätzlich aus der vorzugsweise im Kriechgang erfolgenden Vor- oder Rückwärtsbewegung der Fräsmaschine.

Sowohl für die Ausgestaltungsvariante einer erfindungsgemäßen Fräsmaschine mit elektrischen Einzelantrieben, als auch für die Ausgestaltungsvariante einer erfindungsgemäßen Fräsmaschine mit hydraulischen Einzelantrieben, sowie als auch für die Ausgestaltungsvariante einer erfindungsgemäßen Fräsmaschine mit mechanischen Einzelantrieben, sowie für Kombinationen hiervon, kann die Vorschubbewegung eines jeweiligen Fräskopfes (wie oben dargelegt, vorzugsweise beliebig aus dem Trägerschlittenantrieb in der Querschiene und aus dem translatorischen Fräskopfantrieb des Fräskopfes in dem Trägerschlitten zusammengesetzt) insofern an den Rotationsantrieb des Fräskopfes gekoppelt sein, als dass sie zueinander direkt proportional sind. D.h., dass eine hohe Rotationsdrehzahl des Rotationsantriebs auch eine schnelle Vorschubbewegung erzeugt. Bevorzugt ist allerdings eine von dem Rotationsantrieb unabhängig steuerbare Vorschubbewegung der Fräsköpfe, beispielsweise mittels separater Servomotoren für den Vorschub.

Insbesondere eine mechanisch aufgebaute erfindungsgemäße Fräsmaschine oder aber optional auch die anderen offenbarten Ausgestaltungsvarianten sind vorzugsweise mit verschleißarmen und wartungsfreien Teflonlagern oder Wälz- oder Rillenkugellagern ausgestattet.

Die Fräsköpfe einer erfindungsgemäßen Fräsmaschine sind vorzugsweise sowohl für Gegenlauf- als auch für Gleichlauffräsen ausgelegt und können Wälzfräsköpfe sein, bei denen sowohl die Zustellung, als auch die Vorschubbewegung radial erfolgen. Die Wälzfräsköpfe haben vorzugsweise bereits die Breite der gewünschten Frässtreifen und weiterhin vorzugsweise austauschbare Messer. Es kommen aber auch Stirn-Planfräsköpfe in Betracht, bei denen die Zustellung axial und die Vorschubbewegung radial erfolgt. Die Stirn-Planfräsköpfe können ebenfalls mehrere, vorzugsweise austauschbare Messer haben, oder auch nur eines, was dann dem sogenannten Schlagzahnfräsverfahren entsprechen würde.

Grundsätzlich kommen als Fräswerkzeuge auch Wasserstrahl- oder Sandstrahldüsen in Betracht.

Die Fräsköpfe insgesamt sind vorzugsweise austauschbar. Somit, sei es durch das Einsetzen breiterer Fräsköpfe, oder durch eine optionale Verstellbarkeit der Fräsköpfe senkrecht zu der Vorschubbewegung, also näher aneinander, können nicht nur parallele Frässtreifen gefräst werden, sondern auch plane Flächen.

Die Zustell- und Vorschubbewegungen der einzelnen Fräsköpfe sind vorzugsweise mit opto-elektronischen Wegmesssystemen oder Glasmessleisten oder inkrementellen oder absoluten Wegmesssystemen oder Magnetstreifen überwacht und weiterhin vorzugsweise mittels eines Computers erfasst und steuerbar und auf einem Display vorzugsweise in der Fahrerkabine darstellbar. Dieses System umfasst vorzugsweise auch entsprechende Sensoren zur Überwachung der Rotationsgeschwindigkeiten der angetriebenen Achsen und Fräsköpfe und ist somit ein kombiniertes Wegmess- und Rotationsüberwachungssystem.

Eine erfindungsgemäße Fräsmaschine umfasst des Weiteren vorzugsweise ein opto-elektronisches Erfassungssystem, das erfindungsgemäß und weiterhin vorzugsweise rechnerunterstützt folgende vier Funktionen erfüllen kann:
1) Erfassen und Einmessen von bereits gefrästen Frässtreifen auf einem benachbarten Fahrstreifen, sodass die Fräsköpfe danach ausgerichtet werden können und exakt fortlaufend zu diesen bereits gefrästen Frässtreifen weitergefräst werden kann;
2) Erfassen, Einmessen und Ausrichten der Fräsmaschine exakt mittig auf einem Fahrstreifen und exakt parallel zu den Fahrbahnmarkierungen, sodass der Winkel der Frässtreifen stimmt;
3) Erfassen und Einmessen der Querneigung des Fahrstreifens oder der Straßen- oder der Autobahn-Fahrbahn, sodass ermittelbar ist, wo im Straßenverlauf und in welche Richtung die Frässtreifen gefräst werden sollen;
4) Erfassen und Einmessen von Senken im Längsverlauf der Straße, sodass von Haus aus abflussschwache Zonen ermittelbar sind.

Das opto-elektronische Erfassungssystem umfasst vorzugsweise mindestens zwei unterschiedliche Erfassungsarten oder vielmehr Sensoren, wie sie heute bekannt und bereits im Einsatz sind. Dieses sind Mono- und Stereokameras und Laserscanner. Für eine verbessernde Unterstützung der Kamerabilder bei Nacht kommt grundsätzlich eine Wärmebildkamera in Betracht, bevorzugt ist jedoch die Kombination von optischen Sensoren mit einem Radar. Diese Kombination ist auch bei Nacht präzise und relativ witterungsunabhängig und wäre dann genau genommen ein opto-elektromagnetisches Erfassungssystem.

Für Abstandsmessungen im Nahbereich kommen noch Ultraschallsensoren in Betracht.

Optional ist ein GPS-Modul in den Steuerungsrechner eingebunden, sodass beispielsweise von einer Leitzentrale übermittelte Koordinaten exakt angefahren werden können.

Weiterhin optional kann es vorgesehen sein, mittels einer hierfür angeordneten Spritzdüse, nach erfolgtem Abfräsen und Reinigen bzw. Absaugen, eine Versiegelung mit einem hydrophobem Silikonharz oder mit einer polymerisch modifizierten kationischen Bitumenemulsion auf die Frässtreifen aufzusprühen.

Die offenbarten unterschiedlichen Ausgestaltungsvarianten einer erfindungsgemäßen Fräsmaschine sind hinsichtlich der nicht grundfunktionsrelevanten Merkmale beliebig miteinander kombinierbar. So sind beispielsweise alle beschriebenen Ausgestaltungsvarianten mit dem beschriebenen Kriechgang oder den Teleskop-Trägerschlitten sowie mit der beschriebenen Stabilisier- und Nivelliervorrichtung oder Fahrwerksstabilisierung kombinierbar, egal, ob es sich um die Ausgestaltungsvariante mit Servomotoren, hydraulischen Ölpumpenmotoren oder Radnabenmotoren oder diejenige handelt, die rein mechanisch mit einem Zahnstangengetriebe oder einer Spindel funktioniert. Ebenso sind alle beschriebenen Ausgestaltungsvarianten sowohl mit Walzfräs-, als auch mit Stirn-Planfräsköpfen ausrüstbar, sowie mit der Kühlschmierstoff- und Sauganlage und sowie mit dem opto-elektronischen Erfassungssystem, mit oder ohne Radar.

Die vorliegende Anmeldung offenbart ein Verfahren zum gleichzeitigen Fräsen von mehreren parallelen Frässtreifen auf einem Autobahnabschnitt, mit einer Fräsmaschine gemäß den Ansprüchen 4, 6, 7 und 14, mit folgenden grundsätzlichen Verfahrensschritten:
a)- Fortbewegen der Fräsmaschine zu einem vorgegebenen Einsatzort;
b)- falls kein Einsatzort vorgegeben ist, Erfassen und Einmessen eines Einsatzortes während des Fortbewegens, mit dem opto-elektronischen Erfassungssystem;
c)- Erfassen und Einmessen der Querneigung der Fahrbahn;
d)- Erfassen und Einmessen der Fahrstreifenmitte und der Fahrbahnmarkierungen;
e)- Ausrichten der Fräsmaschine mittig auf einem ersten Fahrstreifen und parallel zu den Fahrstreifenmarkierungen;
f)- Herunterfahren der Stützfüße auf die Fahrbahndecke;
g)- Stabilisieren und Nivellieren der Fräsmaschine mit der Stabilisier- und Nivelliervorrichtung;
h)- Ausfahren der Fräsköpfe und der Trägerschlitten, sodass die Fräsköpfe über die erste Fahrbahnmarkierung des ersten Fahrstreifens hinausragen;
i)- Einschalten der Kühl- und Schmieranlage;
j)- Einschalten der Reinigungs- und Sauganlage;
k)- Zustellen der Fräsköpfe auf die Fahrbahndecke in das Z-Fräsmaß;
l)- Betätigen des Vorschubantriebs;
m)- Fräsen der Frässtreifen bis an eine zweite Fahrbahnmarkierung des ersten Fahrstreifens;
n)- Zurückfahren der Fräsköpfe in Z-Richtung;
o)- Abschalten der Kühl- und Schmieranlage;
p)- Abschalten der Reinigungs- und Sauganlage;
q)- Einfahren der Fräsköpfe und der Trägerschlitten;
r)- Hochfahren der Stützfüße;
s)- Fortbewegen der Fräsmaschine auf einen zweiten, zum ersten benachbarten Fahrstreifen;
t)- Erfassen und Einmessen der Frässtreifen-Enden am Übergang zwischen dem ersten Fahrstreifen und dem zweiten Fahrstreifen;
u)- Ausrichten der Fräsmaschine auf dem zweiten Fahrstreifen;
v)- Wiederholen der Verfahrensschritte d)-s), sinngemäß.

Die vorliegende Anmeldung offenbart ein zweites Verfahren zum gleichzeitigen Fräsen von mehreren parallelen Frässtreifen auf einem Autobahnabschnitt, mit einer Fräsmaschine gemäß den Ansprüchen 3 bis 7 und 14, mit folgenden grundsätzlichen Verfahrensschritten:
a') - Fortbewegen der Fräsmaschine zu einem vorgegebenen Einsatzort;
b') - falls kein Einsatzort vorgegeben ist, Erfassen und Einmessen eines Einsatzortes während des Fortbewegens, mit dem opto-elektronischen Erfassungssystem;
c') - Erfassen und Einmessen der Querneigung der Fahrbahn;
d') - Erfassen und Einmessen der Fahrstreifenmitte und der Fahrbahnmarkierungen;
e') - Ausrichten der Fräsmaschine mittig auf einem ersten Fahrstreifen und parallel zu den Fahrstreifenmarkierungen;
f') - Herunterfahren der Stützräder auf die Fahrbahndecke oder Einschalten der fahrwerksstabilisierten Arbeitsposition;
g') - Stabilisieren und Nivellieren der Fräsmaschine mit der Stabilisier- und Nivelliervorrichtung;
h') - Ausfahren der Fräsköpfe und der Trägerschlitten, sodass die Fräsköpfe über eine erste Fahrstreifenmarkierung des ersten Fahrstreifens hinausragen;
i') - Einschalten der Kühl- und Schmieranlage;
j') - Einschalten der Reinigungs- und Sauganlage;
k') - Zustellen der Fräsköpfe auf die Fahrbahndecke in das Z-Fräsmaß;
1') - Betätigen der Translationsbewegung und gleichzeitiges Betätigen des Kriechganges;
m') - Fräsen der Frässtreifen bis an eine zweite Fahrstreifenmarkierung des ersten Fahrstreifens;
n') - Zurückfahren der Fräsköpfe in Z-Richtung;
o') - Abschalten der Kühl- und Schmieranlage;
p') - Abschalten der Reinigungs- und Sauganlage;
q') - Einfahren der Fräsköpfe und der Trägerschlitten;
r') - Hochfahren der Stützräder oder Ausschalten der fahrwerksstabilisierten Arbeitsposition;
s') - Fortbewegen der Fräsmaschine auf einen zweiten, zum ersten benachbarten Fahrstreifen;
t') - Erfassen und Einmessen der Frässtreifen-Enden am Übergang zwischen dem ersten. Fahrstreifen und dem zweiten Fahrstreifen;
u') - Ausrichten der Fräsmaschine auf dem zweiten Fahrstreifen;
v') - Wiederholen der Verfahrensschritte d')-s'), sinngemäß.

Eine erfindungsgemäße Fräsmaschine bringt folgende Vorteile:
- Sie kann sowohl Rillen bzw. Frässtreifen, als auch Flächen fräsen.
- Sie verbessert die Sicherheit von Straßen hinsichtlich der Gefahren von Aquaplaning und überfrierender Nässe signifikant.
- Sie verbessert den Abfluss des Wassers und erhöht somit die Lebensdauer der Fahrbahndecken.
- Sie beseitigt den Stau von Wasser an zu dick aufgetragenen Fahrbahnmarkierungen.
- Sie ist sowohl für Asphalt, als auch für Beton und andere Materialien geeignet, aus denen Fahrbahndecken bestehen, egal, ob die Deckschicht neu und noch plan, oder alt und verworfen ist.
- Sie ist Arbeitskraft und Zeit sparend, weil nicht nur ein einzelner Frässtreifen, sondern mehrere gleichzeitig und automatisch-maschinell gefräst werden können.
- Sie verfügt über ein opto-elektronisches Erfassungssystem, das die Querneigung der Fahrbahn und Senken im Längsverlauf der Straße erfassen kann und so die optimalen Anbringungsorte für die Frässtreifen ermittelt.
- Mittels des opto-elektronischen Erfassungssystems können ohne Vollsperrung beider Fahrstreifen zuerst die Frässtreifen auf dem ersten Fahrstreifen gefräst werden und anschließend exakt fortlaufend die Frässtreifen auf dem zweiten Fahrstreifen.
- Eine erfindungsgemäße Fräsmaschine bzw. ihr opto-elektronisches Erfassungssystem funktioniert auch bei Dunkelheit.
- Sie liefert ein maschinell-präzises Fräsergebnis.
- Sie kann selbst von einem Einsatzort zu einem anderen fahren.
- Sie hat keine Überbreite und braucht somit für ihre Fahrten keine Sonderbewilligungen. Obwohl die erfindungsgemäße Fräsmaschine keine Überbreite hat, ist trotzdem eine komplette Fahrstreifenbreite fräsbar.
- Sofern damit ausgerüstet, kann eine erfindungsgemäße Fräsmaschine beim Fräsvorgang mittels einer Stabilisier- und Nivelliervorrichtung stabilisiert und ausnivelliert werden.
- Sofern damit ausgerüstet, kann bei einer Ausgestaltungsvariante einer erfindungsgemäßen Fräsmaschine das Fahrwerk stabilisiert werden.
- Eine erfindungsgemäße Fräsmaschine kann Frässtreifen mit steigendem oder fallendem Gefälle fräsen.
- Das Fräsen erfolgt kühlgeschmiert und der Frässchlamm wird abgesaugt und direkt abtransportiert.

Weitere oder vorteilhafte Ausgestaltungen einer erfindungsgemäßen Fräsmaschine bilden die Gegenstände der abhängigen Ansprüche.

Die Bezugszeichenliste ist Bestandteil der Offenbarung.

Anhand von Figuren wird die Erfindung symbolisch und beispielhaft näher erläutert. Die Figuren werden zusammenhängend und übergreifend beschrieben. Sie stellen schematische und beispielhafte Darstellungen dar und sind nicht maßstabsgetreu, auch in der Relation der einzelnen Bestandteile zueinander nicht. Gleiche Bezugszeichen bedeuten das gleiche Bauteil, Bezugszeichen mit unterschiedlichen Indices geben funktionsgleiche oder ähnliche Bauteile an.

Es zeigen dabei
Fig. 1 eine schematische Darstellung einer beispielhaften ersten Ausgestaltungsvariante einer erfindungsgemäßen Fräsmaschine, die vorzugsweise LKW-ähnlich aufgebaut ist;
Fig. 2 eine schematische Darstellung einer Unterseite der erfindungsgemäßen Fräsmaschine aus der Fig. 1, mit schräg angeordneten Querschienen;
Fig. 3 eine schematische Darstellung einer Unterseite einer beispielhaften zweiten Ausgestaltungsvariante einer erfindungsgemäßen Fräsmaschine, mit senkrecht zur Fahrtrichtung angeordneten Querschienen;
Fig. 4 eine schematische Darstellung einer beispielhaften Ausgestaltungsvariante eines weiterhin erfindungsgemäßen Fräskopfes einer erfindungsgemäßen Fräsmaschine;
Fig. 5 eine schematische Darstellung eines mechanischen Antriebs einer beispielhaften dritten Ausgestaltungsvariante einer erfindungsgemäßen Fräsmaschine;
Fig. 6 eine schematische Darstellung eines Antriebsgehäuses einer beispielhaften vierten, rein mechanisch funktionierenden Ausgestaltungsvariante einer erfindungsgemäßen Fräsmaschine;
Fig. 7a eine schematische Darstellung eines speziellen Rillenkugellagers, das in dem Antriebsgehäuse aus der Fig. 6 eingebaut ist;
Fig. 7b eine schematische Darstellung eines speziellen Kegelrades, das ebenfalls in dem Antriebsgehäuse aus der Fig. 6 eingebaut ist;
Fig. 8 eine schematische Darstellung aus der Vogelperspektive einer beispielhaften fünften Ausgestaltungsvariante einer erfindungsgemäßen Fräsmaschine, bei einem erfindungsgemäßen Fräsen eines zweiten Fahrstreifens und
Fig. 9 eine schematische Darstellung einer beispielhaften sechsten Ausgestaltungsvariante einer erfindungsgemäßen Fräsmaschine, mit einer weiterhin erfindungsgemäßen Erfassungsvorrichtung für Senkungen im Längsverlauf einer Straße.

In der Fig. 1 ist eine beispielhafte erste beispielhafte Ausgestaltungsvariante einer erfindungsgemäßen Fräsmaschine 100 schematisch dargestellt, die LKW-ähnlich aufgebaut ist und somit eine Fahrerkabine 2, ein tragendes Chassis bzw. einen Leiterrahmen 3 sowie einen Kühlschmiermittel-Tank 4 mit einer Befüllungsluke 5 für Kühlschmierstoff KSS umfasst. An dem tragenden Chassis bzw. Leiterrahmen 3 sind Fräsköpfe 1a-1f angeordnet, mit Fräswalzen 5a-5f, die jeweils von einer Spritzdüse 6a-6f für den Kühlschmierstoff KSS und jeweils von einer Saugdüse 7a-7f flankiert sind.

Die Spritzdüsen 6a-6f, die nicht näher dargestellten Verbindungsleitungen zu dem Kühlschmiermittel-Tank 4, sowie eine ebenfalls nicht näher dargestellte Steuerung sind Bestandteil einer Kühl- und Schmieranlage 200.

Die Saugdüsen 7a-7f wiederum sind Bestandteil einer Reinigungs- und Sauganlage 300, die für aufgesaugten Frässchlamm FS einen Behälter 8 umfasst, der wiederum mittels einer Klapptüre 9 und eines Hydraulikzylinders 10 entleerbar ist. An einer Unterseite 11 des tragenden Chassis bzw. Leiterrahmens 3 sind hydraulische Stützfüße angeordnet, von denen in dieser Seitenansicht nur der hydraulische Stützfuß 12 zu sehen ist. Diese hydraulischen Stützfüße 12 können auf einer Fahrbahndecke FBD abgestützt werden und stabilisieren die Fräsmaschine 100 während des Fräsens.

Die Fig. 2 zeigt die Unterseite 11 der Fräsmaschine 100 aus der Fig. 1 bzw. des tragenden Chassis bzw. Leiterrahmens 3. In dieser Ansicht sind nun auch die restlichen Stützfüße 12a-12c sichtbar, die Bestandteil einer Stabilisier- und Nivelliervorrichtung 400 sind. In einem Winkel W, der annähernd 45 Grad beträgt, sind Querschienen 13a-13f angeordnet, in denen jeweils ein Trägerschlitten 14a-14f entlanglaufen kann, entlang einer jeweiligen translatorischen Verschieberichtung 15a-15f, jeweils angetrieben durch einen Servomotor 16a-16f.

Die Trägerschlitten 14a-14f sind teleskopisch über eine Fräsmaschinenbreite FMB₁ hinaus in den jeweiligen Querschienen 13a-13f an beiden Seiten der Fräsmaschine 100 auf eine Arbeitsbreite AB₁ herausfahrbar, die wiederum und idealerweise einer maximalen Fahrstreifenbreite entspricht.

Die Fräsköpfe 1a-1f sind mittels weiterer, nicht näher dargestellter Servomotoren in einer Verschieberichtung 17 auf ihren jeweiligen Trägerschlitten 14a-14f antreibbar. Die Vektorensumme aus der translatorischen Verschieberichtung 15a-15f der Trägerschlitten 14a-14f und der Verschieberichtung 17 der Fräsköpfe 1a-1f ergibt eine Vorschubbewegung VB₁, was wiederum verdeutlicht, dass bei stehender Fräsmaschine 100, fixiert und nivelliert durch die Stützfüße 12, 12a-12c und die Stabilisier- und Nivelliervorrichtung 400, die Fräsköpfe 1a-1f alleine durch die Vorschubbewegung VB₁ entlang der annähernd 45-grädigen Querschienen die gewünschten Diagonalrillen bzw. Frässtreifen in die Fahrbahndecke fräsbar sind.

In der Fig. 3 ist eine zweite Ausgestaltungsvariante einer erfindungsgemäßen Fräsmaschine 100a mit einer Unterseite 11a eines tragenden Chassis bzw. Leiterrahmens 3a schematisch dargestellt. Dieses Mal sind Querschienen 13g-13l in einem rechten Winkel W₁ angeordnet, also senkrecht zu einer Fahrtrichtung, die einem Kriechgang KG entspricht. In den Querschienen 13g-131 sind jeweils Trägerschlitten 14g-14l angeordnet und mittels Servomotoren 16g-161 in jeweiligen translatorischen Verschieberichtungen 15g-15l antreibbar, sodass sie teleskopisch über eine Fräsmaschinenbreite FMB₂ hinaus bis auf eine Arbeitsbreite AB₂ herausfahrbar sind. Darüber hinaus sind Fräsköpfe 1g-1l ebenfalls jeweils an den Trägerschlitten 14g-14l in einer Verschieberichtung 17a antreibbar.

Daraus ergibt sich eine Translationsbewegung TB, die beliebig aus der Verschiebebewegung 15g-151 der Trägerschlitten 14g-14l und der Verschiebebewegung 17a der Fräsköpfe 1g-1l kombinierbar ist. Dadurch, dass das Fräsen bei dieser Ausgestaltungsvariante einer erfindungsgemäßen Fräsmaschine 100a während des Fahrens, vorzugsweise in dem Kriechgang KG erfolgt, resultiert eine Vorschubbewegung VB₂, die die Vektorensumme der Translationsbewegung TB und des Kriechganges KG ist. Bei Identität bzw. Synchronizität des Kriechganges KG mit der Translationsbewegung TB resultiert also eine Vorschubbewegung VB₂, die dann in einem Winkel W₂ von 45 Grad zur Fahrtrichtung ausgerichtet ist. Wenn diese beiden Bewegungen hingegen nicht identisch bzw. synchron sind, so resultiert ein anderer Winkel, entsprechend dem Verhältnis der Geschwindigkeiten der beiden Bewegungen zueinander. Auf diese Weise sind Frässtreifen in beliebigen Winkeln fräsbar.

Nur schematisch dargestellte Walzfräsen 27a-27f an den Fräsköpfen 1g-1l sind im gleichen Winkel W₂ ausgerichtet. Dieses Merkmal entfällt, sofern die Fräsköpfe 1g-1l nicht mit Walzfräsen 27a-27f, sondern mit Stirn-Planfräsköpfen ausgerüstet sind.

Vorzugsweise vor dem Einlegen des Kriechganges KG wird die Fräsmaschine 100a stabilisiert und nivelliert mittels einer Stabilisier- und Nivelliervorrichtung 400a, die unter anderem in Z-Richtung bewegbare Stützräder 18a-18d umfasst.

Die Fig. 4 zeigt den Fräskopf 1a aus den Figuren 1 und 2, der einen Zylinder 19 umfasst, der um eine Rotationsachse RA in einer Rotationsbewegung RB in eine beliebige Fräsrichtung ausrichtbar ist. An diesem Zylinder 19 sind die Spritzdüse 6a für den Kühlschmierstoff KSS und die Saugdüse 7a für den Frässchlamm FS befestigt. Diese beiden Düsen sind an den Seiten einer Fräswalze 27 angeordnet dargestellt, es kann aber auch die Spritzdüse 6a vor der Fräswalze 27 und die Saugleitung 7a dahinter angeordnet sein. Der gesamte Fräskopf 1a ist in der Z-Richtung entlang einer Zustellbewegung ZB zustellbar.

Der Antrieb eines so aufgebauten Fräskopfes 1a kann mittels eines nicht näher dargestellten Elektromotors oder eines hydraulischen Ölpumpenmotors erfolgen, der beispielhaft eine Schnecke 20 antreibt und diese wiederum ein erstes Schneckenrad 21, das drehfest auf einer ersten Achswelle 22 montiert ist und letztere in Drehlagern 23a und 23b drehbar gelagert ist. Das erste Schneckenrad 21 treibt ein zweites Schneckenrad 24 an, das drehfest auf einer zweiten Achswelle 25 montiert ist, die wiederum in Drehlagern 26a und 26b drehbar gelagert ist. Ebenfalls drehfest auf der zweiten Achswelle 25 ist die Fräswalze 27 angeordnet, mit Reihen von Einzelmessern 28 mit auswechselbaren Schneidplatten.

In der Fig. 5 ist eine beispielhafte mechanische Antriebsvorrichtung 600 einer weiterhin erfindungsgemäßen Fräsmaschine 100b schematisch dargestellt. Von einer Hauptantriebswelle 29 werden mittels eines Differenzials 30 je eine Nebenantriebswelle 31a und 31b abgezweigt. An der Nebenantriebswelle 31a ist ein weiteres Differenzial 30a zwischenmontiert, sodass die Rotation in jeweiligen Stirnradgetrieben 32a und 32b synchronisiert ist. Diese beiden Stirnradgetriebe 32a und 32b drehen eine Antriebswelle 33, die eine durchgehende Nabe 34 aufweist. Die Nabe 34 und vorzugsweise eine weitere, diametral gegenüberliegend, treiben mit einer Antriebsrotation AR und einem in dieser Fig. 5 nicht näher dargestellten Kegelradgetriebes im Inneren eines Antriebsgehäuses 35 einen Fräskopf 1m in einer entsprechenden Fräsrotation FR an. Der Fräskopf 1m ist dieses Mal ein Stirn-Planfräskopf, an dessen Außenumfang Einzelmesser 28a mit vorzugsweise auswechselbaren Schneidplatten angeordnet sind.

Lediglich angedeutet ist ein in dem Antriebsgehäuse 35 angeordneter Servomotor 36a, der eine Zustellbewegung ZB₁ des Fräskopfes 1m besorgt, sowie ein ebenfalls lediglich angedeuteter Servomotor 36b, der wiederum eine Verschiebebewegung 17b entlang der Antriebswelle 33 bewerkstelligt. Die Verschiebebewegung 17b entspricht in diesem Fall einer Vorschubbewegung VB₃.

Die Fig. 6 zeigt von einer weiteren Ausgestaltungsvariante einer erfindungsgemäßen Fräsmaschine 100c ein Antriebsgehäuse 35a, das rein mechanisch funktioniert. Zwischen einer Gehäusewand 37 und einem Befestigungsring 38 ist ein erstes Kegelrad 39a so gelagert, dass es sich mittels Kugelringen 40a und 40b in kreisförmigen Laufrillen 41a und 41b frei drehen kann. Gleichzeitig ist das erste Kegelrad 39a drehfest, aber axial verschieblich auf einer Antriebswelle 33a mit einer Nabe 34a gelagert.

Die Antriebswelle 33a ist in Spezialkugellagern 42a und 42b gelagert, die in einer folgenden Figur noch genauer erläutert werden. Diese Spezialkugellager 42a und 42b erlauben jedenfalls radiale Führung bei gleichzeitiger axialer Verschiebbarkeit der Antriebswelle 33a. Dadurch ist erfindungsgemäß gewährleistet, dass das Antriebsgehäuse 35a eine Antriebsrotation AR₁ von der Antriebswelle 33a für eine Fräsrotation FR₁ eines Fräskopfes In abgreift, gleichzeitig aber in einer Verschieberichtung 17c verschiebbar bleibt.

Das erste Kegelrad 39a greift in ein zweites Kegelrad 39b ein, das wiederum drehfest auf einer Fräskopfwelle 43 befestigt ist. Die Letztere ist in Doppelrillenkugellagern 53a und 53b gelagert und rotiert um eine Rotationsachse RA₁. Des Weiteren trägt die Fräskopfwelle 43, ebenfalls drehfest montiert, ein Stirnzahnrad 44, das durch eine rückwärtige Gehäuseöffnung 45 in eine Zahnstange 46 eingreift. Das Stirnzahnrad 44 und die Zahnstange 46 sind Bestandteile eines Zahnstangengetriebes 700. Bei einer hier dargestellten, rein mechanischen Antriebsvorrichtung 600a bewirkt die Antriebsrotation AR₁ der Antriebswelle 33a die Fräsrotation FR₁, gleichzeitig aber auch eine Vorschubbewegung VB₄.

Des Weiteren ist in dieser Fig. 6 noch zu erkennen, dass an dem Fräskopf In Einzelmesser 28b mit auswechselbaren Schneidplatten angeordnet sind und ein Wegbegrenzer 47 die Verschiebebewegung 17c begrenzt, indem die Antriebsrotation AR₁ gestoppt wird. Der Wegbegrenzer 47 ist vorzugsweise Bestandteil eines Wegmess- und Rotationsüberwachungssystems 800.

Die Fig. 7a zeigt in geschnittener Ansicht das Spezialkugellager 42a aus der Fig. 6. Kugeln 50 laufen in einer äußeren Laufrille 52 eines Außenringes 54 und einer inneren Laufrille 51 eines Innenringes 55. Der Letztere weist diametral gegenüberliegend angeordnete Innennuten 48a und 48b auf, jeweils mit Kugellagerungen 49a und 49b oder Teflonlagern, die zwar radial die Antriebsrotation AR₁ der innenliegenden Antriebswelle 33a aus der Fig. 6 übertragen, aber axial, also senkrecht aus der Zeichnungsebene heraus, verschiebbar bleiben. Die Nabe 34a aus der Fig. 6 kann hierfür den Kugellagerungen 49a und 49b entsprechende Längslaufrillen aufweisen.

Das Gleiche gilt sinngemäß für das Kegelrad 39a aus der Fig. 7b, wo Innennuten 48c und 48d mit Kugellagerungen 49c und 49d radial halten, axial aber nicht.

In der Fig. 8 ist schematisch eine Fräsmaschine 100d an einem Einsatzort EO dargestellt, der eine Autobahn A mit einer Fahrbahn FB ist, mit einem ersten Fahrstreifen FSt₁ und einem zweiten Fahrstreifen FSt₂. Die Fahrstreifen FSt₁ und FSt₂ sind durch Fahrbahnmarkierungen FBM₁-FBM₃ definiert. Auf dem ersten Fahrstreifen FSt₁ sind bereits diagonal zu einer Fahrdirektion FD Frässtreifen 56a-56f gefräst worden.

Die Fräsmaschine 100d, bei der analog zu der Fräsmaschine aus der Fig. 3 Trägerschlitten 14m-14r mit jeweiligen Fräsköpfen 1o-1t senkrecht zur Fahrdirektion FD angeordnet sind, nähert sich auf dem zweiten Fahrstreifen FSt₂ den bereits gefrästen Frässtreifen 56a-56f, vorzugsweise austariert mit den drei Fräsköpfen 1o-1q auf der linken Seite und den Fräsköpfen 1r-1t auf der rechten Seite, alle jeweils ausgefahren in einer maximalen Arbeitsbreite AB₃.

Es genügt die Erfassung und Einmessung von Frässtreifen-Enden 57a-57c der Frässtreifen 56d-56f und einer Fahrstreifenmitte FStM mittels eines opto-elektronischen Erfassungssystems 500, sodass die Fräsköpfe 1r-1t exakt fortlaufend zu fräsen beginnen und die Frässtreifen 56d-56f über die Fahrbahnmarkierung FBM₂ und über die Fahrbahnmarkierung FBM₃ fortsetzen. Aus der gegenüberliegenden Richtung kommend, werden die Frässtreifen der Fräsköpfe 1o-1q automatisch mit den Frässtreifen 56a-56c fluchten, sofern die Fräsmaschine, die die Frässtreifen 56a-56f gefräst hat, die gleiche mit den gleichen Einstellungen ist.

In der Fig. 9 ist schematisch dargestellt, dass eine Fräsmaschine 100e mit einem opto-elektronischen Erfassungssystem 500a ausgerüstet ist, das beispielsweise mittels eines vorausfahrenden weißen Multivans MV sowohl eine Senke S mit einem Tiefpunkt TP im Längsverlauf einer Autobahn A₁, als auch eine Querneigung QN eingemessen und computerunterstützt erfasst werden kann, um einen neuen Einsatzort EO₁ zu ermitteln.

### Bezugszeichenliste

1a-1t - Fräskopf
2 - Fahrerkabine
3, 3a - tragendes Chassis bzw. Leiterrahmen
4 - Kühlschmierstoff-Tank
5 - Befüllungsluke
6a-6f - Spritzdüse
7a-7f - Saugdüse
8 - Behälter für Frässchlamm
9 - Klapptüre
10 - Hydraulikzylinder
11, 11a - Unterseite von 3
12, 12a-12c - hydraulischer Stützfuß
13a-13l - Querschiene
14a-14r - Trägerschlitten
15a-15l - translatorische Verschieberichtung von 14
16a-16l - Servomotor
17, 17a-17c - Verschieberichtung von 1
18a-18d - Stützrad
19 - Zylinder
20 - Schnecke
21 - erstes Schneckenrad
22 - erste Achswelle
23a, 23b - Drehlager
24 - zweites Schneckenrad
25 - zweite Achswelle
26a, 26b - Drehlager
27, 27a-27f - Fräswalze
28, 28a, 28b - Einzelmesser
29 - Hauptantriebswelle
30, 30a - Differenzial
31a, 31b - Nebenantriebswelle
32a, 32b - Stirnradgetriebe
33, 33a - Antriebswelle
34, 34a - Nabe
35, 35a - Antriebsgehäuse
36a, 36b - Servomotor
37 - Gehäusewand
38 - Befestigungsring
39a, 39b - Kegelrad
40a, 40b - Kugelring
41a, 41b - kreisförmige Laufrille
42a, 42b - Spezialkugellager
43 - Fräskopfwelle
44 - Stirnzahnrad
45 - Gehäuseöffnung
46 - Zahnstange
47 - Wegbegrenzer
48a-48d - Innennut
49a-49d - Kugellagerung, Teflonlager
50 - Kugel
51 - innere Laufrille
52 - äußere Laufrille
53a, 53b - Doppelrillenkugellager
54 - Außenring
55 - Innenring
56a-56f - Frässtreifen
57a-57c - Frässtreifen-Enden
100, 100a-100e - Fräsmaschine
200 - Kühl- und Schmieranlage
300 - Reinigungs- und Sauganlage
400, 400a - Stabilisier- und Nivelliervorrichtung
500, 500a - opto-elektronisches Erfassungssystem
600, 600a - mechanische Antriebsvorrichtung
700 - Zahnstangengetriebe
800 - Wegmess- und Rotationsüberwachungssystem
A, A₁ - Autobahn
AB₁-AB₃ - Arbeitsbreite
AR, AR₁ - Antriebsrotation
EO, EO₁ - Einsatzort
FB - Fahrbahn
FBM₁-FBM₃ - Fahrbahnmarkierung
FBD - Fahrbahndecke
FD - Fahrdirektion, Fahrtrichtung
FMB₁, FMB₂ - Fräsmaschinenbreite
FR, FR₁ - Fräsrotation
FS - Frässchlamm
FSt₁, FSt₂ - Fahrstreifen
FStM - Fahrstreifenmitte
KG - Kriechgang
KSS - Kühlschmierstoff
MV - Multivan
QN - Querneigung
RA, RA₁ - Rotationsachse
RB - Rotationsbewegung
S - Senke
TB - Translationsbewegung
TP - Tiefpunkt
VB₁-VB₄ - Vorschubbewegung
W, W₁, W₂ - Winkel
ZB, ZB₁ - Zustellbewegung

## Patentansprüche

1. Fräsmaschine (100, 100a-100e) mit einer Fräsmaschinenbreite (FMB₁, FMB₂) und einer Fräsmaschinen-Unterseite (11, 11a), an der mindestens zwei parallele Querschienen (13a-13l) und daran in einer translatorischen Verschieberichtung (15a-15l) mindestens einseitig über die Fräsmaschinenbreite (FMB₁, FMB₂) hinaus auf eine Arbeitsbreite (AB₁-AB₃) teleskopisch verschieb- und steuerbare Trägerschlitten (14a-14r) mit daran angeordneten Fräsköpfen (1a-1t) angeordnet sind, **dadurch gekennzeichnet, dass** in jeder Querschiene (13a-13l) jeweils ein Trägerschlitten (14a-14r) teleskopisch verschiebbar angeordnet ist **und dass** an jedem Trägerschlitten (14a-14r) jeweils ein einzelner Fräskopf (1a-1t) angeordnet ist und in einer zur translatorischen Verschieberichtung (15a-15l) des Trägerschlittens (14a-14r) richtungsgleichen, zweiten Verschieberichtung (17, 17a-17c) des Fräskopfes (1a-1t) an dem Trägerschlitten (14a-14r) verschieb- und steuerbar angeordnet ist **und dass** die Trägerschlitten (14a-14r) beidseitig über die Fräsmaschinenbreite (FMB₁, FMB₂) hinaus auf die Arbeitsbreite (AB₁-AB₃) in der translatorischen Verschieberichtung (15a-15l) verschieb- und steuerbar sind.

2. Fräsmaschine (100) nach Anspruch 1, **dadurch gekennzeichnet, dass** die parallelen Querschienen (13a-13f) in einem Winkel (W) diagonal zu einer Fahrdirektion (FD) der Fräsmaschine (100) angeordnet sind und sich eine Vorschubbewegung (VB₁) der Fräsköpfe (1a-1f) aus der Verschieberichtung (17) der Fräsköpfe (1a-1f) in den Trägerschlitten (14a-14f) und aus der translatorischen Verschieberichtung (15a-15f) der Trägerschlitten (14a-14f) in den Querschienen (13a-13f) zusammensetzt.

3. Fräsmaschine (100a-100e) nach Anspruch 1, **dadurch gekennzeichnet, dass** die parallelen Querschienen (13g-13l) in einem rechten Winkel (W₁) senkrecht zu der Fahrdirektion (FD) der Fräsmaschine (100a-100e) angeordnet sind und sich eine Vorschubbewegung (VB₂) der Fräsköpfe (1g-1t) aus der Verschieberichtung (17a) der Fräsköpfe (1g-1t) in den Trägerschlitten (14g-14l) und aus der translatorischen Verschieberichtung (15g-15l) der Trägerschlitten (14g-14l) in den Querschienen (13g-13l) und aus einem Kriechgang (KG) der Fräsmaschine (100a-100e) in Fahrdirektion (FD) zusammensetzt.

4. Fräsmaschine (100, 100a-100e) nach einem der vorhergehenden Ansprüche, **dadurch gekennzeichnet, dass** die Fräsmaschine (100, 100a-100e) eine Stabilisier- und Nivelliervorrichtung (400, 400a) mit Stützfüßen (12, 12a-12c) oder Stützrädern (18a-18d) umfasst.

5. Fräsmaschine (100, 100a-100e) nach einem der vorhergehenden Ansprüche, **dadurch gekennzeichnet, dass** die Fräsmaschine (100, 100a-100e) eine Fahrwerksstabilisierung umfasst, welche die Federung und die Stoßdämpfer der Fräsmaschine (100, 100a-100e) verhärtet.

6. Fräsmaschine (100, 100a-100e) nach einem der vorhergehenden Ansprüche, **dadurch gekennzeichnet, dass** die Fräsköpfe (1a-1t) mittels einer Zustellbewegung (ZB, ZB₁) in Z-Richtung zustellbar sind und Frässtreifen (56a-56f) in einem Gefälle fräsbar sind, das in einem Bereich von 0,5-5,0 % liegt und vorzugsweise 2,5 % beträgt.

7. Fräsmaschine (100, 100a-100e) nach einem der vorhergehenden Ansprüche, **dadurch gekennzeichnet, dass** die Fräsmaschine (100, 100a-100e) eine Kühl- und Schmieranlage (200) und eine Reinigungs- und Sauganlage (300) umfasst.

8. Fräsmaschine (100, 100a-100e) nach einem der vorhergehenden Ansprüche, **dadurch gekennzeichnet, dass** eine Antriebsrotation (AR, AR₁) sowie eine Fräsrotation (FR, FR₁) und die Vorschubbewegung (VB₁-VB₄) mittels Elektromotoren erzeugbar ist.

9. Fräsmaschine (100, 100a-100e) nach einem der vorhergehenden Ansprüche 1-7, **dadurch gekennzeichnet, dass** die Antriebsrotation (AR, AR₁) sowie die Fräsrotation (FR, FR₁) und die Vorschubbewegung (VB₁-VB₄) mittels hydraulischer Ölpumpenmotoren erzeugbar ist.

10. Fräsmaschine (100, 100a-100e) nach einem der vorhergehenden Ansprüche 1-7, **dadurch gekennzeichnet, dass** die Antriebsrotation (AR, AR₁) sowie die Fräsrotation (FR, FR₁) und die Vorschubbewegung (VB₁-VB₄) mittels einer mechanischen Antriebsvorrichtung (600, 600a) erzeugbar ist, die ein Zahnstangengetriebe (700) oder einen Spindelantrieb umfasst.

11. Fräsmaschine (100, 100a-100e) nach einem der vorhergehenden Ansprüche 1-7, **dadurch gekennzeichnet, dass** die Antriebsrotation (AR, AR₁) sowie die Fräsrotation (FR, FR₁) und die Vorschubbewegung (VB₁-VB₄) mittels Radnabenmotoren erzeugbar ist.

12. Fräsmaschine (100, 100a-100e) nach einem der vorhergehenden Ansprüche, **dadurch gekennzeichnet, dass** die Fräsköpfe (1a-1t) Wasser- oder Sandstrahldüsen umfassen.

13. Fräsmaschine (100, 100a-100e) nach einem der vorhergehenden Ansprüche 6-12, **dadurch gekennzeichnet, dass** die Zustellbewegungen (ZB, ZB₁) der Fräsköpfe (1a-1t) und die Vorschubbewegungen (VB₁-VB₄) der Fräsköpfe (1a-1t) mittels eines Wegmess- und Rotationsüberwachungssystems (800) überwachbar sind.

14. Fräsmaschine (100, 100a-100e) nach einem der vorhergehenden Ansprüche, **dadurch gekennzeichnet, dass** die Fräsmaschine (100, 100a-100e) ein opto-elektronisches Erfassungssystem (500, 500a) umfasst, mittels dessen eine Fahrstreifenmitte (FStM), Frässtreifen-Enden (57a-57c) bereits gefräster Frässtreifen (56a-56f), eine Querneigung (QN) und Senken (S) im Längsverlauf einer Fahrbahn (FB) erfassbar sind.

15. Verfahren zur Anwendung der Fräsmaschine (100) nach den Ansprüchen 4, 6, 7 und 14, **dadurch gekennzeichnet, dass** folgende Verfahrensschritte ausgeführt werden:
a)- Fortbewegen der Fräsmaschine (100) zu einem vorgegebenen Einsatzort (EO, EO₁);
b)- falls kein Einsatzort (EO, EO₁) vorgegeben ist, Erfassen und Einmessen eines Einsatzortes (EO, EO₁) während des Fortbewegens, mit dem opto-elektronischen Erfassungssystem (500, 500a) ;
c)- Erfassen und Einmessen der Querneigung (QN) der Fahrbahn (FB);
d)- Erfassen und Einmessen der Fahrstreifenmitte (FStM) und der Fahrbahnmarkierungen (FBM₁-FBM₃);
e)- Ausrichten der Fräsmaschine (100) mittig auf einem ersten Fahrstreifen (FSt₁) und parallel zu den Fahrstreifenmarkierungen (FBM₁, FMB₂) ;
f)- Herunterfahren der Stützfüße (12, 12a-12c) auf die Fahrbahndecke (FBD);
g)- Stabilisieren und Nivellieren der Fräsmaschine (100) mit der Stabilisier- und Nivelliervorrichtung (400, 400a);
h)- Ausfahren der Fräsköpfe (1a-1f) und der Trägerschlitten (14a-14f), sodass die Fräsköpfe (1a-1f) über die erste Fahrbahnmarkierung (FBM₁) des ersten Fahrstreifens (FSt₁) hinausragen;
i)- Einschalten der Kühl- und Schmieranlage (200);
j)- Einschalten der Reinigungs- und Sauganlage (300);
k)- Zustellen der Fräsköpfe (1a-1f) auf die Fahrbahndecke (FBD) in das Z-Fräsmaß;
l)- Betätigen des Vorschubantriebs (VB₁);
m)- Fräsen der Frässtreifen (56a-56f) bis an eine zweite Fahrbahnmarkierung (FBM₂) des ersten Fahrstreifens (FSt₁);
n)- Zurückfahren der Fräsköpfe (1a-1f) in Z-Richtung;
o)- Abschalten der Kühl- und Schmieranlage (200);
p)- Abschalten der Reinigungs- und Sauganlage (300);
q)- Einfahren der Fräsköpfe (1a-1f) und der Trägerschlitten (14a-14f);
r)- Hochfahren der Stützfüße (12, 12a-12c);
s)- Fortbewegen der Fräsmaschine (100) auf einen zweiten, zum ersten benachbarten Fahrstreifen (FSt₂);
t)- Erfassen und Einmessen der Frässtreifen-Enden (57a-57c) am Übergang zwischen dem ersten Fahrstreifen (FSt₁) und dem zweiten Fahrstreifen (FSt₂);
u)- Ausrichten der Fräsmaschine (100) auf dem zweiten Fahrstreifen (FSt₂);
v)- Wiederholen der Verfahrensschritte d)-s), sinngemäß.

16. Verfahren zur Anwendung der Fräsmaschine (100a-100e) nach den Ansprüchen 3-7 und 14, **dadurch gekennzeichnet, dass** folgende Verfahrensschritte ausgeführt werden:
a') - Fortbewegen der Fräsmaschine (100a-100e) zu einem vorgegebenen Einsatzort (EO, EO₁);
b') - falls kein Einsatzort (EO, EO₁) vorgegeben ist, Erfassen und Einmessen eines Einsatzortes (EO, EO₁) während des Fortbewegens, mit dem opto-elektronischen Erfassungssystem (500, 500a) ;
c') - Erfassen und Einmessen der Querneigung (QN) der Fahrbahn (FB);
d') - Erfassen und Einmessen der Fahrstreifenmitte (FStM) und der Fahrbahnmarkierungen (FBM₁-FBM₃);
e') - Ausrichten der Fräsmaschine (100a-100e) mittig auf einem ersten Fahrstreifen (FSt₁) und parallel zu den Fahrstreifenmarkierungen (FBM₁, FBM₂);
f') - Herunterfahren der Stützräder (18a-18d) auf die Fahrbahndecke (FBD) oder Einschalten der fahrwerksstabilisierten Arbeitsposition;
g') - Stabilisieren und Nivellieren der Fräsmaschine (100a-100e) mit der Stabilisier- und Nivelliervorrichtung (400, 400a);
h') - Ausfahren der Fräsköpfe (1g-1t) und der Trägerschlitten (14g-14r), sodass die Fräsköpfe (1g-1t) über eine erste Fahrstreifenmarkierung (FBM₁) des ersten Fahrstreifens (FSt₁) hinausragen;
i') - Einschalten der Kühl- und Schmieranlage (200);
j') - Einschalten der Reinigungs- und Sauganlage (300);
k') - Zustellen der Fräsköpfe (1g-1t) auf die Fahrbahndecke (FBD) in das Z-Fräsmaß;
l') - Betätigen einer Translationsbewegung (TB) der Trägerschlitten (14g-14r) und der Fräsköpfe (1g-1t) und gleichzeitiges Betätigen des Kriechgangs (KG) der Fräsmaschine (100a-100e) ;
m') - Fräsen der Frässtreifen (56a-56f) bis an eine zweite Fahrstreifenmarkierung (FBM₂) des ersten Fahrstreifens (FSt₂);
n') - Zurückfahren der Fräsköpfe (1g-1t) in Z-Richtung;
o') - Abschalten der Kühl- und Schmieranlage (200);
p') - Abschalten der Reinigungs- und Sauganlage (300);
q') - Einfahren der Fräsköpfe (1g-1t) und der Trägerschlitten (14g-14r);
r') - Hochfahren der Stützräder (18a-18d) oder Ausschalten der fahrwerksstabilisierten Arbeitsposition;
s') - Fortbewegen der Fräsmaschine (100a-100e) auf einen zweiten, zum ersten benachbarten Fahrstreifen (FSt₂);
t') - Erfassen und Einmessen der Frässtreifen-Enden (57a-57c) am Übergang zwischen dem ersten Fahrstreifen (FSt₁) und dem zweiten Fahrstreifen (FSt₂);
u') - Ausrichten der Fräsmaschine (100a-100e) auf dem zweiten Fahrstreifen (FSt₂);
v') - Wiederholen der Verfahrensschritte d')-s'), sinngemäß.

## Claims

1. Milling machine (100, 100a-100e) having a milling machine width (FMB₁, FMB₂) and a milling machine underside (11, 11a), on which are arranged at least two parallel transverse rails (13a-131) and thereon are arranged carrier slides (14a-14r), being telescopically displaceable and controllable in a translational displacement direction (15a-151) at least on one side beyond the milling machine width (FMB₁, FMB₂) to a working width (AB₁-AB₃), with milling heads (1a-1t) arranged on the carrier slides (14a-14r), **characterized in that** the carrier slide (14a-14r) is arranged telescopically displaceably in each transverse rail (13a-131) respectively **and in that** on each carrier slide (14a-14r) a respectively individual milling head (1a-1t) is arranged displaceable and controllable on the carrier slide (14a-14r) in a second direction of displacement (17, 17a-17c) of the milling head (1a-1t), identical to the translational displacement direction (15a-151) of the carrier slide (14-14r) **and in that** the carrier slides (14a-14r) are displaceable and controllable on both sides beyond the milling machine width (FMB₁, FMB₂) to the working width (AB₁-AB₃) in the translational displacement direction (15a-151).

2. Milling machine (100) according to claim 1, **characterized in that** the parallel transverse rails (13a-13f) are arranged at an angle (W) diagonal to a driving direction (FD) of the milling machine (100) and a forward feed motion (VB₁) of the milling heads (1a-1f) is composed of the direction of displacement (17) of the milling heads (1a-1f) in the carrier slides (14a-14f) and of the translational displacement direction (15a-15f) of the carrier slides (14a-14f) in the transverse rails (13a-13f).

3. Milling machine (100a, 100d) according to claim 1, **characterized in that** the parallel transverse rails (13g-131) are arranged at a 90-degree angle (W₁) perpendicular to the driving direction (FD) of the milling machine (100a, 100e) and a forward feed motion (VB₂) of the milling heads (1g-1t) is composed of the milling heads' (1g-1t) displacement direction (17a) in the carrier slides (14g-141) and of the translational displacement direction (15g-151) of the carrier slides (14g-141) in the transverse rails (13g-131) and of a creep speed (KG) of the milling machine (100a-100e) in the driving direction (FD).

4. Milling machine (100, 100a-100e) according to one of the preceding claims, **characterized in that** the milling machine (100, 100a-100e) comprises a stabilizing and levelling device (400, 400a), with supporting legs (12, 12a-12c) or supporting wheels (18a-18d).

5. Milling machine (100, 100a-100e) according to one of the preceding claims, **characterized in that** the milling machine (100, 100a-100e) comprises a chassis stabilization, which stiffens the suspension and the shock absorbers of the milling machine (100, 100a-100e).

6. Milling machine (100, 100a-100e) according to one of the preceding claims, **characterized in that** the milling heads (1a-1t) are deliverable in the Z direction by means of an feed motion (ZB, ZB₁) and milling strips (56a-56f) are millable in an inclination, which lies in a range of 0.5-5%, and preferably amounts to 2.5%.

7. Milling machine (100, 100a-100e) according to one of the preceding claims, **characterized in that** the milling machine (100, 100a-100e) comprises a cooling and lubrication unit (200) and a cleaning and suction unit (300).

8. Milling machine (100, 100a-100e) according to one of the preceding claims, **characterized in that** a drive rotation (AR, AR₁) as well as a milling rotation (FR, FR₁) and the forward feed motion (VB₁-VB₄) are producible by means of electric motors.

9. Milling machine (100, 100a-100e) according to one of the preceding claims 1-7, **characterized in that** the drive rotation (AR, AR₁) as well as the milling rotation (FR, FR₁) and the forward feed motion (VB₁-VB₄) are producible by means of hydraulic oil pump motors.

10. Milling machine (100, 100a-100e) according to one of the preceding claims 1-7, **characterized in that** the drive rotation (AR, AR₁) as well as the milling rotation (FR, FR₁) and the forward feed motion (VB₁-VB₄) are producible by means of a driving device (600, 600a) that comprises a rack and pinion gear (700) or a spindle drive.

11. Milling machine (100, 100a-100e) according to one of the preceding claims 1-7, **characterized in that** the drive rotation (AR, AR₁) as well as the milling rotation (FR, FR₁) and the forward feed motion (VB₁-VB₄) are producible by means of wheel hub motors.

12. Milling machine (100, 100a-100e) according to one of the preceding claims, **characterized in that** the milling heads (1a-It) comprise water nozzles or sand jet nozzles.

13. Milling machine (100, 100a-100e) according to one of the preceding claims 6-12, **characterized in that** the feed motions (ZB, ZB₁) of the milling heads (1a-1t) and the forward feed motion (VB₁-VB₄) of the milling heads (1a-1t) are controllable by means of a position monitoring system and rotation monitoring system (800).

14. Milling machine (100, 100a-100e) according to one of the preceding claims, **characterized in that** the milling machine (100, 100a-100e) comprises an optoelectronic detection system (500, 500a), by means of which a traffic lane centre (FStM), milling strip ends (57a-57c) of already milled milling strips (56a-56f), a traffic lane's transverse inclination (QN) and depressions (S) along the carriageway (FB) are detectable.

15. Procedure for applying the milling machine (100) according to claims 4, 6, 7 and 14, **characterized in that** the following procedural steps are carried out:
a)- moving the milling machine (100) to a predetermined site of operation (EO, EO₁);
b)- if there is no site of operation (EO, EO₁) specified in advance, detecting and measuring of potential sites of operation (EO, EO₁) during movement, with the optoelectronic detection system (500, 500a);
c)- detecting and measuring of the transverse inclination (QN) of the carriageway (FB);
d)- detecting and measuring the centre of traffic lane (FStM) and of traffic lane markings (FBM₁-FBM₃);
e)- aligning the milling machine (100) in the centre of a first traffic lane (FSt₁) and parallel with the traffic lane markings (FBM₁, FBM₂);
f)- lowering the supporting legs (12, 12a-12c) to the road surface (FBD);
g)- stabilizing and levelling the milling machine (100) with the stabilizing and levelling device (400, 400a);
h)- extending the milling heads (1a-1f) and the carrier slides (14a-14f) so that the milling heads (1a-1f) extend beyond the first traffic lane marking (FBM₁) of the first traffic lane (FSt₁)
i)- switching on the cooling and lubrication unit (200);
j)- switching on the cleaning and suction unit (300);
k)- delivering the milling heads (1a-1f) to the road surface (FBD), at the milling dimension Z;
l)- actuating the forward feed motion (VB₁);
m)- milling the milling strips (56a-56f) as far as to a second traffic lane marking (FBM₂) of the first traffic lane (FSt₁);
n)- retracting the milling heads (1a-1f) in the Z direction;
o)- switching off the cooling and lubrication unit (200);
p)- switching off the cleaning and suction unit (300);
q)- retracting the milling heads (1a-1f) and the carrier slides (14a-14f);
r)- lifting up the supporting legs (12, 12a-12c);
s)- moving the milling machine (100) onto a second traffic lane (FSt₂) adjacent to the first one;
t)- detecting and measuring the milling strip ends (57a-57c) of the milling strips at the transition point between the first traffic lane (FSt₁) and the second traffic lane (FSt₂);
u)- aligning the milling machine (100) to the second traffic lane (FSt₂) ;
v)- repeating procedural steps d)-s), correspondingly.

16. Procedure for applying the milling machine (100a-100e) according to claims 3-7 and 14, **characterized in that** the following procedural steps are carried out:
a') - moving the milling machine (100a-100e) to a predetermined site of operation (EO, EO₁);
b') - if there is no site of operation (EO, EO₁) specified in advance, detecting and measuring of potential sites of operation (EO, EO₁) during movement, with the optoelectronic detection system (500, 500a);
c') - detecting and measuring of the transverse inclination (QN) of carriageway (FB);
d') - detecting and measuring of the centre of traffic lane (FStM) and of the traffic lane markings (FBM₁-FBM₃);
e') - aligning the milling machine (100a-100e) in the centre of a first traffic lane (FSt₁) and parallel with the traffic lane markings (FBM₁, FBM₂);
f') - lowering the supporting wheels (18-18d) to the road surface (FBD) or switching on the operating position of the chassis stabilization;
g') - stabilizing and levelling the milling machine (100a-100e) with the stabilizing and levelling device (400, 400a);
h') - extending the milling heads (1g-1t) and the carrier slides (14g-14r) so that the milling heads (1g-1t) extend beyond a first traffic lane marking (FBM₁) of the first traffic lane (FSt₁) ;
i') - switching on the cooling and lubrication unit (200);
j') - switching on the cleaning and suction unit (300);
k') - delivering the milling heads (1g-1t) to the road surface (FBD), at the milling dimension Z;
l') - actuating the translational motion (TB) of the carrier slides (14g-14r) and of the milling heads (1g-1t) and simultaneously, actuating the creep speed (KG) of the milling machine (100a-100e);
m') - milling the milling strips (56a-56f) as far as to a second traffic lane marking (FBM₂) of the first traffic lane (FSt₁);
n') - retracting the milling heads (1g-1t) in the Z direction;
o') - switching off the cooling and lubrication unit (200);
p') - switching off the cleaning and suction unit (300);
q') - retracting the milling heads (1g-1t) and the carrier slides (14g-14r);
r') - lifting up the supporting wheels (18a-18d) or switching off the operating position of the chassis stabilization;
s') - moving the milling machine (100a-100e) onto a second traffic lane (FSt₂) adjacent to the first one;
t') - detecting and measuring the milling strip ends (57a-57c) at the transition point between the first traffic lane (FSt₁) and the second traffic lane (FSt₂);
u') - aligning of the milling machine (100a-100e) on the second traffic lane (FSt₂);
v') - repeating procedural steps d')-s'), correspondingly.

## Revendications

1. Fraiseuse (100, 100a-100e) ayant une largeur de fraiseuse (FMB₁, FMB₂) et une face inférieure de fraiseuse (11, 11a), sur laquelle sont montés au moins deux rails transversaux parallèles (13a-13l) et à ceux-ci, dans une direction de déplacement translationnel (15a-15l), au moins d'un côté au-delà de la largeur de fraiseuse (FMB₁, FMB₂) vers une largeur de travail (AB₁-AB₃) sont disposés des chariots porteurs (14a-14r) déplaçables et commandables télescopiquement avec des têtes de fraisage (1a-1t) disposées sur ceux-ci, **caractérisé en ce que** dans chaque rail transversal (13a-13l) est disposé respectivement un chariot porteur (14a-14r) déplaçable télescopiquement et **en ce qu'**une tête de fraisage individuelle (1a-1t) est disposée respectivement sur chaque chariot porteur (14a-14r) et dans une direction identique à la direction de déplacement translationnel (15a-15l) du chariot porteur (14a-14r), une deuxième direction de déplacement (17, 17a-17c) de la tête de fraisage (1a-1t) est disposée sur le chariot porteur (14a-14r) de manière à être déplaçable et commandable et **en ce que** les chariots porteurs (14a-14r) sont déplaçables et commandables des deux côtés au-delà de la largeur de la fraiseuse (FMB₁, FMB₂) vers la largeur de travail (AB₁-AB₃) dans la direction de déplacement translationnel (15a-15l).

2. Fraiseuse (100) selon la revendication 1, **caractérisée en ce que** les rails transversaux parallèles (13a-13f) sont disposés à un angle (W) en diagonale par rapport à une direction de déplacement (FD) de la fraiseuse (100) et un mouvement d'avance (VB₁) des têtes de fraisage (1a-1f) se compose de la direction de déplacement (17) des têtes de fraisage (1a-1f) dans les chariots porteurs (14a-14f) et de la direction de déplacement translationnel (15a-15f) des chariots porteurs (14a-14f) dans les rails transversaux (13a-13f).

3. Fraiseuse (100a-100e) selon la revendication 1, **caractérisée en ce que** les rails transversaux parallèles (13g-13l) sont disposés à angle droit (W₁) perpendiculairement à la direction de déplacement (FD) de la fraiseuse (100a-100e) et un mouvement d'avance (VB₂) des têtes de fraisage (1g-1t) se compose de la direction de déplacement (17a) des têtes de fraisage (1g-1t) dans les chariots porteurs (14g-14l) et de la direction de déplacement translationnel (15g-15l) des chariots porteurs (14g-14l) dans les rails transversaux (13g-13l) et d'une avance lente (KG) de la fraiseuse (100a-100e) dans la direction de déplacement (FD).

4. Fraiseuse (100, 100a-100e) selon l'une des revendications précédentes, **caractérisée en ce que** la fraiseuse (100, 100a-100e) comprend un dispositif de stabilisation et de nivellement (400, 400a) avec des pieds porteurs (12, 12a-12c) ou des roues porteuses (18a-18d).

5. Fraiseuse (100, 100a-100e) selon l'une des revendications précédentes, **caractérisée en ce que** la fraiseuse (100, 100a-100e) comprend une stabilisation du châssis qui durcit la suspension et les amortisseurs de la fraiseuse (100, 100a-100e).

6. Fraiseuse (100, 100a-100e) selon l'une des revendications précédentes, **caractérisée en ce que** les têtes de fraisage (1a-1t) sont délivrables dans la direction Z au moyen d'un mouvement de remise (ZB, ZB₁) et les bandes de fraisage (56a-56f) sont fraisables à une pente comprise entre 0,5-5,0% et de préférence à 2,5%.

7. Fraiseuse (100, 100a-100e) selon l'une des revendications précédentes, **caractérisée en ce que** la fraiseuse (100, 100a-100e) comprend une installation réfrigérante et de lubrification (200) et une installation de nettoyage et d'aspiration (300).

8. Fraiseuse (100, 100a-100e) selon l'une des revendications précédentes, **caractérisée en ce qu'**une rotation d'entraînement (AR, AR₁) ainsi qu'une rotation de fraisage (FR, FR₁) et le mouvement d'avance (VB₁-VB₄) sont produisibles au moyen de moteurs électriques.

9. Fraiseuse (100, 100a-100e) selon l'une des revendications précédentes 1-7, **caractérisée en ce que** la rotation d'entraînement (AR, AR₁) ainsi que la rotation de fraisage (FR, FR₁) et le mouvement d'avance (VB₁-VB₄) sont produits au moyen de moteurs à pompe à huile hydraulique.

10. Fraiseuse (100, 100a-100e) selon l'une des revendications précédentes 1-7, **caractérisée en ce que** la rotation d'entraînement (AR, AR₁) ainsi que la rotation de fraisage (FR, FR₁) et le mouvement d'avance (VB₁-VB₄) sont produisibles au moyen d'un dispositif mécanique (600, 600a) qui comprend un pignon à crémaillère (700) ou un entraînement par broche.

11. Fraiseuse (100, 100a-100e) selon l'une des revendications précédentes 1-7, **caractérisée en ce que** la rotation d'entraînement (AR, AR₁) ainsi que la rotation de fraisage (FR, FR₁) et le mouvement d'avance (VB₁-VB₄) sont produisibles au moyen de moteurs de moyeu de roue.

12. Fraiseuse (100, 100a-100e) selon l'une des revendications précédentes, **caractérisée en ce que** les têtes de fraisage (1a-1t) comprennent des buses à jet d'eau ou de sable.

13. Fraiseuse (100, 100a-100e) selon l'une des revendications précédentes 6-12, **caractérisée en ce que** les mouvements de remise (ZB, ZB₁) des têtes de fraisage (1a-1t) et les mouvements d'avance (VB₁-VB₄) des têtes de fraisage (1a-1t) sont maîtrisables au moyen d'un système de surveillance de position et de rotation (800).

14. Fraiseuse (100, 100a-100e) selon l'une des revendications précédentes, **caractérisée en ce que** la fraiseuse (100, 100a-100e) comprend un système de détection optoélectronique (500, 500a) au moyen duquel un centre de voie de circulation (FStM), des extrémités des bandes de fraisage (57a-57c) des bandes de fraisage déjà fraisées (56a-56f), une pente transversale (QN) et des creux (S) sont détectables le long d'une voie de circulation (FB) .

15. Procédé d'utilisation de la fraiseuse (100) selon les revendications 4, 6, 7 et 14, **caractérisé en ce que** les étapes de procédé suivantes sont effectuées:
a)- déplacement de la fraiseuse (100) à un emplacement prédéterminé (EO, EO₁);
b)- si aucun emplacement (EO, EO₁) n'est spécifié, détection et mesurage d'un emplacement (EO, EO₁) pendant le mouvement, avec le système de détection optoélectronique (500, 500a);
c)- détection et mesurage de la pente transversale (QN) de la voie de circulation (FB);
d)- détection et mesurage du centre de voie de circulation (FStM) et des marquages de la voie de circulation (FBM₁-FBM₃);
e)- alignement de la fraiseuse (100) au centre sur une première voie de circulation (FSt1) et parallèlement aux marquages de la voie de circulation (FBM₁, FMB₂) ;
f)- abaissement des pieds porteurs (12, 12a-12c) jusqu'au revêtement de la voie de circulation (FBD);
g)- stabilisation et mise à niveau de la fraiseuse (100) avec le dispositif de stabilisation et de nivellement (400, 400a);
h)- extension des têtes de fraisage (1a-1f) et des chariots porteurs (14a-14f) de sorte que les têtes de fraisage (1a-1f) dépassent le premier marquage de voie de circulation (FBM₁) de la première voie de circulation (FSt₁);
i)- mise en marche de l'installation réfrigérante et de lubrification (200);
j)- mise en marche de l'installation de nettoyage et d'aspiration (300);
k)- remise des têtes de fraisage (1a-1f) sur le revêtement de la voie de circulation (FBD) à la cote de fraisage Z;
l)- actionnement de l'entraînement d'avance (VB₁);
m)- fraisage des bandes de fraisage (56a-56f) jusqu'à un deuxième marquage de voie de circulation (FBM₂) de la première voie de circulation (FSt₁);
n)- rentrée des têtes de fraisage (1a-1f) dans le sens Z;
o)- arrêt de l'installation réfrigérante et de lubrification (200) ;
p)- arrêt de l'installation de nettoyage et d'aspiration (300);
q)- rentrée des têtes de fraisage (1a-1f) et des chariots porteurs (14a-14f);
r)- levage des pieds porteurs (12, 12a-12c);
s)- déplacement de la fraiseuse (100) sur une deuxième voie de circulation (FSt₂) adjacente à la première;
t)- détection et mesurage des extrémités de la bande de fraisage (57a-57c) lors la transition entre la première voie de circulation (FSt₁) et la deuxième voie de circulation (FSt₂);
u)- alignement de la fraiseuse (100) sur la deuxième voie de circulation (FSt₂) ;
v)- répétition des étapes d)-s), de façon analogue.

16. Procédé d'utilisation de la fraiseuse (100a-100e) selon les revendications 3-7 et 14, **caractérisé en ce que** les étapes de procédé suivantes sont effectuées:
a') - déplacement de la fraiseuse (100a-100e) à un emplacement prédéterminé (EO, EO₁);
b') - si aucun emplacement (EO, EO₁) n'est spécifié, détection et mesurage d'un emplacement (EO, EO₁) pendant le mouvement, avec le système de détection optoélectronique (500, 500a);
c') - détection et mesurage de la pente transversale (QN) de la voie de circulation (FB);
d') - détection et mesurage du centre de la voie de circulation (FStM) et des marquages de la voie de circulation (FBM₁-FBM₃);
e') - alignement de la fraiseuse (100a-100e) au centre sur une première voie de circulation (FSt₁) et parallèlement aux marquages de la voie de circulation (FBM₁, FBM₂);
f') - abaissement des roues porteuses (18a-18d) jusqu'au revêtement de la voie de circulation (FBD) ou mise en marche de la position de travail de la stabilisation du châssis;
g') - stabilisation et mise à niveau de la fraiseuse (100a-100e) avec le dispositif de stabilisation et de nivellement (400, 400a) ;
h') - extension des têtes de fraisage (1g-1t) et des chariots porteurs (14g-14r) de sorte que les têtes de fraisage (1g-1t) dépassent un premier marquage de voie de circulation (FBM₁) de la première voie de circulation (FSt₁);
i') - mise en marche de l'installation réfrigérante et de lubrification (200);
j') - mise en marche de l'installation de nettoyage et d'aspiration (300);
k') - remise des têtes de fraisage (1g-1t) sur le revêtement de la voie de circulation (FBD) à la cote de fraisage Z;
l') - actionnement d'un mouvement de translation (TB) des chariots porteurs (14g-14r) et des têtes de fraisage (1g-1t) et actionnement simultané de l'avance lente (KG) de la fraiseuse (100a-100e) ;
m') - fraisage des bandes de fraisage (56a-56f) jusqu'à un deuxième marquage de voie de circulation (FBM₂) de la première voie de circulation (FSt₁);
n') - rentrée des têtes de fraisage (1g-1t) dans le sens Z ;
o') - arrêt de l'installation réfrigérante et de lubrification (200) ;
p') - arrêt de l'installation de nettoyage et d'aspiration (300) ;
q') - rentrée des têtes de fraisage (1g-1t) et des chariots porteurs (14g-14r);
r') - levage des roues porteuses (18a-18d) ou mise hors marche de la position de travail de la stabilisation du châssis;
s') - déplacement de la fraiseuse (100a-100e) sur une deuxième voie de circulation (FSt₂) adjacente à la première;
t') - détection et mesurage des extrémités de la bande de fraisage (57a-57c) lors la transition entre la première voie de circulation (FSt₁) et la deuxième voie de circulation (FSt₂);
u') - alignement de la fraiseuse (100a-100e) sur la deuxième voie de circulation (FSt₂);
v') - répétition des étapes d')-s'), de façon analogue.
